# EUROPÄISCHE PATENTSCHRIFT

(11) **EP 1 093 869 B1**
(45) Veröffentlichungstag und Bekanntmachung des Hinweises auf die Patenterteilung: **19.01.2005**
(21) Anmeldenummer: 00116924.2
(22) Anmeldetag: 05.08.2000
(51) Int. Cl.: B21F 1/00, B21J 9/10

(54) **Vorrichtung zum Biegen und/oder Stanzen und/oder Stauchen von Draht- oder streifenartigen Blechteilen**
Device for bending and/or punching and/or upsetting wire or strip
Dispositif de cintrage et/ou d'estampage et/ou de refoulage de fil ou bande métallique

(30) Priorität: 19.10.1999 DE 19950297
(43) Veröffentlichungstag der Anmeldung: 25.04.2001
(73) Patentinhaber: Löttco GmbH & Co. KG, 58809 Neuenrade (DE)
(72) Erfinder:
(74) Vertreter: Schröter & Haverkamp

(56) Entgegenhaltungen:
- DE-A- 2 149 068
- DE-A- 2 720 398
- PATENT ABSTRACTS OF JAPAN vol. 010, no. 018 (M-448), 24. Januar 1986 (1986-01-24) -& JP 60 177925 A (SUMITOMO JUKIKAI KOGYO KK), 11. September 1985 (1985-09-11)

## Beschreibung

Die Erfindung betrifft eine Vorrichtung zum Biegen und/oder Stanzen und/oder Stauchen von Draht- oder streifenartigen Blechteilen, bei der an einem Maschinentisch geführt mehrere über hydraulische-mechanische Geber angetriebene und elektronisch gesteuerte Werkzeuge angeordnet sind.

Insbesondere bei derartigen Biegevorrichtungen ist es bekannt, auf einem horizontal oder vertikal angeordneten Arbeitstisch mehrere nacheinander oder parallel arbeitende Werkzeuge auf Schlitten anzuordnen, die entsprechend eingebrachte Drahtteile an mehreren Stellen gesteuert verbiegen sowohl in verschiedenen Ebenen als auch unter verschiedenen Winkeln. Zur Verbiegung von durchmesserstarken Drahtteilen, insbesondere dann, wenn lange Biegewege vorgesehen sind, ist es bekannt, eine hydraulische Pumpeneinheit vorzusehen, über die die Ölversorgung zu den den einzelnen Werkzeugen zugeordneten Gebern erfolgt. Diese Geber sind Hydraulikzylinder, in die das von der Zentraleinheit gesteuert geführte Öl hineingedrückt bzw. aus denen das Öl wieder abgeleitet wird. Es ist dabei bekannt, die Steuerung der einzelnen Geber und damit der Werkzeuge elektronisch zu steuern in der Art einer sogenannten CNC-Steuerung. Bei solchen Vorrichtungen mit einer Vielzahl von Biegewerkzeugen mit unterschiedlichen Biegewegen ist es erforderlich, eine leistungsstarke Zentraleinheit, also eine leistungsstarke Hydraulikpumpe vorzusehen, über die entsprechend der Zahl der Werkzeuge und deren Zuleitungen relativ große Hydraulikölmengen umgepumpt werden müssen. Eine solche Hydraulikversorgung ist sehr aufwendig und beeinflußt in starkem Maße die Arbeitsgeschwindigkeit.

Aus der DE-A-2 720 398 ist eine Vorrichtung zum Biegen von Drahtteilen bekannt, bei der an einem Maschinentisch geführt mehrere Werkzeuge verschiebbar sind. Diese sogenannte Biegeschlitten sind gesteuert antreibbar. Dafür sind jeweils einzelne Baueinheiten vorgesehen, die im wesentlichen aus einer Steuerwelle, aus einem Kurvengetriebe, aus einem einen Fluidvorrat enthaltenen Behälter, aus einem hydraulischen Geberzylinder, aus einem den Geberrylinder erzeugten druckbegrenzten Über druckventil, aus einer hydraulischen Arbeitsleitung, aus einem hydraulischen Nehmerzylinder und aus einem Werkzeugschlitten bestehen. Diese Baueinheiten sollen dabei in einer der Zahl der zum Einsatz kommenden Werkzeuge entsprechenden Anzahl vorhanden sein. Damit ist jeder Kolben eines Gebers über einen eigenen Antrieb und ein zwischengeschaltetes Getriebe verfahrbar.

Als nachteilig erweist sich bei einer solchen bekannten Vorrichtung die relativ hohe Ungenauigkeit der Nockenscheibensteuerung, die sich infolge der Hydraulikübersetzung stark auf die Genauigkeit der Bearbeitungsschritte der Werkzeuge auswirken kann.

Die Aufgabe der Erfindung besteht darin, bei solchen elektronisch gesteuerten Vorrichtungen der gattungsgemäßen Art, also bei Vorrichtungen ohne zentrale Hydraulikflüssigkeitsversorgung, die Arbeitsgenauigkeit des hydraulisch arbeitenden, übersetzenden Antriebssystemes und dessen mechanische Steuerung zu erhöhen bei zusätzlicher Möglichkeit der höhung der Arbeitsgeschwindigkeit.

Gelöst wird die Erfindungsaufgabe durch eine Vorrichtung mit den Merkmalen des Anspruchs 1. Durch die Zuordnung jeweils eines eigenen Elektromotors und die Zwischenschaltung eines Getriebes, bestehend aus einem Spindeltrieb und einem darauf in der Art eines Scherenhebers angeordneten Scherengelenkgetriebes wird erreicht, dass aufgrund der damit verbundenen geringen notwendingen Ölmengen hohe Arbeitsgeschwindigkeiten der Werkzeuge erreicht werden können, wobei eine exakte mechanische Kraftkopplung durch das spezielle Getriebe gewährleistet ist.

Es erweist sich als vorteilhaft, als Elektromotoren relativ kleinbauende Schrittmotoren gemäß Anspruch 2 einzusetzen.

Einheiten aus hydraulischem Geber, dem Spindeltrieb, dem Scherengelenkgetriebe und einem Elektromotor entsprechend 3 machen es möglich, Vorrichtungen der gattungsgemäßen jeweils den entsprechenden Bedürfnissen relativ rasch anzupassen.

Anhand eines prinzipiell abgebildeten Ausführungsbeispieles einer Antriebseinheit für den Geber eines Werkzeuges wird die Erfindung im folgenden näher erläutert. Es zeigen:
- **Fig. 1:**: die Ansicht einer solchen Anordnung in der Ausgangsstellung eines Werkzeuges
und
- **Fig. 2:**: die gleiche Darstellung der Anordnung nach Beendigung des Bearbeitungsvorganges.

In den zeichnerischen Darstellungen ist der hydraulische Geber, durch den der an einem Maschinentisch geführten Biegeschlitten 2 mit dem Werkzeug 7 betätigt wird, mit der Ziffer 1 bezeichnet.

Dieser Geber 1, der über die Hydraulikleitung 6 mit dem Biegeschlitten 2 verbunden ist, weist im Inneren den Kolben 11 auf, dessen Kolbenstange 12 über ein Getriebe 4/5 mit einem Elektromotor 3 gekoppelt ist. Der Abtrieb dieses vorzugsweise als Schrittmotor ausgelegten Elektromotores 3 ist mit einem Kugelspindeltrieb 4 verbunden, auf dem momentenschlüssig die Führungsblöcke 51 und 54 des insgesamt mit der Ziffer 5 bezeichneten Scherengelenkgetriebes aufgesetzt sind. Dieses Scherengelenkgetriebe 5 arbeitet in der Art eines Scherenhebers. Dabei sind die vier Lenker 55, 56, 57 und 58 gelenkig verbunden mit den Elementen 51 und 52 und den beiden anderen Kopplungselementen 53 und 54, wobei das Element 54 mit der Kolbenstange 12 verbunden ist. Das Kopplungselement 53 ist dabei festgesetzt.

Die Ausgangsstellung einer solchen Anordnung, die als Baueinheit in einem Gestell zusammengefaßt ausgebildet sein kann, ist in Figur 1 dargestellt. In dieser Stellung befindet sich der Biegeschlitten 2 am Arbeitstisch in der Ausgangsposition für einen Biegevorgang.

Nach gesteuerter Einschaltung des Elektromotors 3 wird über den Spindeltrieb 4 und das Scherengelenkgetriebe 5 der Kolben 11 in dem hydraulischen Geber 1 verschoben und damit der Biegeschlitten 2 mit seinem Werkzeug 7 verfahren zur Biegung eines entsprechend in der Vorrichtung eingelegten Teiles.

## Patentansprüche

1. Vorrichtung zum Biegen und/oder Stanzen und/oder Stauchen von Drahtteilen oder streifenartigen Blechteilen, bei der an einem Maschinentisch geführt mehrere Werkzeuge (7) verschiebbar sind, die gesteuert angetrieben sind über ein hydraulisch übersetzendes Antriebssystem, bestehend aus einem hydraulischen Geber (1) und einem damit über ein eigenes geschlossenes Hydraulikflüssigkeitssystem (6) verbundenen Hydraulikzylinder, wobei der Kolben (11) des Gebers (1) über einen Antrieb (3, 5) ein zwischengeschaltetes Getriebe (4, 5) verfahrbar ist, **dadurch gekennzeichnet, dass** jeder Kolben (11) eines Gebers (1) über einen eigenen Elektromotor (3) als Antrieb und ein zwischengeschaltetes Getriebe (4, 5) ver fahrbar ist, welches aus einem vom Elektromotor (3) angetriebenen Spindeltrieb (4) und einem auf dem Spindeltrieb (4) in der Art eines Scherenhebers angeordneten Scherengelenkgetriebe (5) besteht, mit dem der Kolben (11) des Gebers (1) gekoppelt ist.

2. Vorrichtung nach Anspruch 1, **dadurch gekennzeichnet, dass** der Elektromotor ein Schrittmotor (3) ist

3. Vorrichtung nach Anspruch 1, **dadurch gekennzeichnet, dass** der hydraulische Geber (1), der Spindeltrieb (4) das Scherengelenkgetriebe (5) und der Elektromotor (3) jeweils als Baueinheit in einem Gestell zusammengefasst ausgebildet sind.

## Claims

1. Device for bending and/or punching and/or swaging wire parts or strip metal parts, in which a plurality of tools (7) are displaceable, guided on a machine table, said tools being driven in a controlled manner via a hydraulically translating drive system comprising a hydraulic transmitter (1) and a hydraulic cylinder connected therewith via its own closed hydraulic fluid system (6), the piston (11) of the transmitter (1) being displaceable via a drive (3, 5) and an interposed mechanism (4, 5), **characterised in that** each piston (11) of a transmitter (1) may be moved via its own electric motor (3) as the drive and an interposed mechanism (4, 5), which comprises a spindle drive (4) driven by the electric motor (3) and a scissors-type linkage (5), arranged on the spindle drive (4) in the manner of a scissors-type jack and with which the piston (11) of the transmitter (1) is coupled.

2. Device according to claim 1, **characterised in that** the electric motor is a stepping motor (3).

3. Device according to claim 1, **characterised in that** the hydraulic transmitter (1), the spindle drive (4), the scissors-type linkage (5) and the electric motor (3) are respectively configured as a constructional unit included in a frame.

## Revendications

1. Dispositif de cintrage et/ou d'estampage et/ou de refoulage de fils ou de bandes métalliques, sur lequel sont disposés plusieurs outils (7) guidés de manière décalable le long d'une table qui sont commandés par un système d'entraînement à multiplication hydraulique, constitué d'un transmetteur (1) hydraulique et d'un cylindre hydraulique raccordé au précédent par le biais d'un système (6) fermé et individuel de fluide hydraulique, le piston (11) du transmetteur pouvant être actionné au moyen d'un moteur (3, 5) à travers une transmission (4, 5) intermédiaire **caractérisé en ce que** chaque piston (11) d'un transmetteur (1) peut être déplacé au moyen de son propre électromoteur (3) assurant l'entraînement et d'une transmission (4, 5) intermédiaire, laquelle est constituée d'une commande à broches (4) entraînée par un électromoteur (3) et d'une transmission (5) avec articulation en ciseaux du type cric à parallélogramme disposée sur la commande à broches (4), avec laquelle le piston (11) du transmetteur (1) est couplé.

2. Dispositif selon la revendication 1 **caractérisé en ce que** l'électromoteur est un moteur pas à pas (3).

3. Dispositif selon la revendication 1 **caractérisé en ce que** le transmetteur hydraulique (1), la commande à broches (4), la transmission avec articulation en ciseaux (5) et l'électromoteur (3) sont tous regroupés en unité dans un châssis.
